# EUROPÄISCHE PATENTSCHRIFT

(11) **EP 4 474 554 B1**
(45) Veröffentlichungstag und Bekanntmachung des Hinweises auf die Patenterteilung: **27.08.2025**
(21) Anmeldenummer: 24161172.2
(22) Anmeldetag: 04.03.2024
(51) Int. Cl.: D04B 15/48

(54) **FADENLIEFERGERÄT**
YARN FEEDER
FOURNISSEUR DE FIL

(30) Priorität: 06.06.2023 DE 102023114844
(43) Veröffentlichungstag der Anmeldung: 11.12.2024
(73) Patentinhaber: Memminger-IRO GmbH, 72280 Dornstetten (DE)
(72) Erfinder: Kreidler, Maurice, 72178 Salzstetten (DE); Joos, Stefan, 72213 Altensteig (DE); Marsal, Hermann, 75387 Neubulach (DE); Dörr, Stefan, 72280 Dornstetten (DE)
(74) Vertreter: Paul & Albrecht Patentanwälte PartG mbB

(56) Entgegenhaltungen:
- DE-A1- 19 932 481
- DE-B4- 10 113 184
- DE-C1- 19 932 484

## Beschreibung

Die Erfindung betrifft ein Fadenliefergerät zur Zufuhr eines Fadens zu einer Textilmaschine.

Aus der DE 101 13 184 B4 ist ein Fadenliefergerät, insbesondere für Strickmaschinen, bekannt, das eine als Gehäuse bezeichnete Trageinheit, ein Fadenlieferrad, mindestens ein Fadenleitelement und mindestens einen auch als Fadenfühlmittel bezeichneten Fadenfühlhebel aufweist. Der Fadenfühlhebel ist an dem Gehäuse schwenkbar gelagert und dazu ausgebildet, von einer Betriebsposition in eine Schaltposition zu schwenken. Die Bewegung des Fadenfühlers ist in oder neben der Betriebsposition durch ein als Anschlag bezeichnetes Federelement begrenzt. Der Fadenfühlhebel kann von Hand über die Betriebsposition hinausgehoben werden. Ergänzend kann eine von Hand zu betätigende Fühlersperre vorgesehen sein. Diese kann aus einem Schieber bestehen.

Vor Betätigung der Fühlersperre mit einem Schieber ist der Fadenfühlhebel anzuheben und zur Betätigung der Fühlersperre festzuhalten.

Von Hand zu betätigende Fühlersperren sind aus der DE 199 32 484 C1 und der DE 199 32 481 A1 bekannt.

Aufgabe der Erfindung ist es, ein Fadenliefergerät zu entwickeln, dessen Fadenfühlhebel von Hand einfach in eine Sperrposition gebracht werden kann.

Die Aufgabe ist durch die Merkmale des Anspruchs 1 gelöst.

Ein erfindungsgemäßes Fadenlieferrad zur Zufuhr eines Fadens zu einer Textilmaschine weist eine Trageinheit, ein Fadenlieferrad, mindestens ein Fadenleitelement und mindestens einen als Auslauffühler ausgebildeten Fadenfühlhebel auf.

Die Textilmaschine ist z.B. eine Strickmaschine, eine Wirkmaschine, eine Webmaschine oder eine andere Faden aufnehmende Maschine.

Das oder die Fadenleitelemente sind dazu ausgebildet den von dem Fadenlieferrad kommenden Faden zu führen.

Der Auslauffühler ist an der Trageinheit drehbar und damit schwenkbar gelagert. Der Auslauffühler ist dazu ausgebildet, von einer Betriebsposition, in der der Auslauffühler von dem Faden gehalten ist, in eine Schaltposition zu schwenken. In der Schaltposition löst der Auslauffühler ein Schaltsignal aus.

An der Trageinheit ist ein als Anschlagelement ausgebildetes Federelement angeordnet, das die Bewegung des Auslauffühlers neben der Betriebsposition oder neben der Schaltposition begrenzt.

Das Fadenliefergerät weist eine Sperrvorrichtung auf, durch die der Auslauffühler arretierbar ist. Die Sperrvorrichtung wird von Hand durch Bewegen des Auslauffühlers bedient.

Erfindungsgemäß ist das als Anschlagelement ausgebildete Federelement zusätzlich dazu ausgebildet, mit einem Sperrelement des Auslauffühlers die Sperrvorrichtung zu bilden.

Das Sperrelement ist an dem Auslauffühler im Bereich seiner Lagerung angeordnet. An einem ersten Ende ist das Federelement an der Trageinheit fixiert.

Ein zweites Ende des Federelements ist in Betrieb, d.h. in der Betriebsposition oder in der Schaltposition, vor dem Sperrelement angeordnet.

Das Federelement ist dazu ausgebildet, sich bei der Bewegung des Auslauffühlers von Hand in eine Sperrposition neben der Betriebsposition oder neben der Schaltposition durch das Sperrelement soweit elastisch zu verformen, dass sein zweites Ende hinter das Sperrelement gleitet.

Durch Bewegen des Auslauffühlers mit einer Hand gegen die Kraft des Federelementes kann dieser in die Sperrposition gebracht werden. Dort wird er durch das Federelement gehalten. Eine zusätzliche von Hand zu verschiebende Fühlersperre ist nicht mehr notwendig.

Durch den Weg des Auslauffühlers ist seine Anordnung in Sperrposition von außen gut sichtbar. Der Auslauffühler kann nur von Hand in seine Sperrposition gebracht werden und nicht durch eine erhöhte Fadenspannung.

In einer Ausführungsform ist das Federelement als ein Federdraht ausgebildet, dessen erstes Ende an der Trageinheit fixiert ist und dessen zweites Ende in Betrieb, d.h. in der Betriebsposition oder in der Schaltposition, vor dem Sperrelement angeordnet ist.

Ein Federdraht als Federelement ist einfach elastisch so zu verformen, dass sich sein freies Ende verschiebt und hinter das Sperrelement gleitet.

In einer Ausführungsform weist der Federdraht in etwa die Form eines U mit zwei Schenkelabschnitten und einem Mittelabschnitt auf. Im ersten Schenkelabschnitt ist der Federdraht mit dem einem ersten Ende an der Trageinheit fixiert. Im zweiten Schenkelabschnitt ist der Federdraht mit dem zweiten Ende unter Vorspannung an der Trageinheit angeordnet. Das zweite Ende weist einen in etwa parallel zum Mittelabschnitt abgewinkelten Kontaktabschnitt auf, der in Betrieb vor der Spitze des Sperrelementes angeordnet ist.

In einer Ausführungsform erstrecken sich die beiden Schenkelabschnitte im Einbau in etwa horizontal. Der Mittelabschnitt weist zwei Verbindungsabschnitte auf, wobei sich ein Verbindungsabschnitt ausgehend von einem der beiden Schenkelabschnitte in etwa vertikal erstreckt und wobei sich der andere Verbindungsabschnitt in etwa horizontal erstreckt.

In einer Ausführungsform ist der zweite Schenkelabschnitt in horizontaler Richtung verschiebbar angeordnet.

Dies erleichtert das Gleiten des Federdrahtes um das Sperrelement des Auslauffühlers.

In einer Ausführungsform weist der Auslauffühler zwei Schenkel mit abgewinkelten Abschnitten jeweils an ihrem einen Ende auf. Die abgewinkelten Abschnitte der Schenkel sind an der Trageinheit gelagert und durch einen in etwa zylindrischen, sich entlang der Drehachse erstreckenden Kunststoffkörper verbunden. Die Schenkel des Auslauffühlers sind an ihren der Lagerung entgegengesetzten Enden durch ein als Steg ausgebildetes Fadenleitelement verbunden. Das Sperrelement des Auslauffühlers ist als ein Vorsprung, z. B. eine Nase oder ein Nocken, ausgebildet. Das Sperrelement ist an dem Kunststoffkörper angeordnet. In einer Alternative ist das Sperrelement einteilig mit dem Kunststoffkörper hergestellt.

In einer Ausführungsform ist ein zusätzliches Anschlagelement vorgesehen, das durch das ein als Auslaufblech ausgebildetes Fadenleitelement gebildet ist und das in Fadenlaufrichtung hinter dem Auslauffühler angeordnet ist. Die Sperrposition ist neben der Betriebsposition vorgesehen. Das Sperrelement des Auslauffühlers ist bezüglich des Auslaufblechs so angeordnet, dass bei Bewegung des Auslauffühlers in die Sperrposition das Auslaufblech zunächst durch den Auslauffühler elastisch verformt wird, bevor das Federelement hinter das Sperrelement gleitet.

Dies ermöglicht es, dem Bediener einen deutlichen haptischen Hinweis zu geben, dass der Auslauffühler in die Sperrposition gedrückt wird.

Die Erfindung wird anhand eines in der Zeichnung schematisch dargestellten Ausführungsbeispiels weiter erläutert. Es zeigen:
Figur 1 eine Seitenansicht eines erfindungsgemäßen Fadenliefergerätes;
Figur 2 die Seitenansicht der Figur 1, wobei ein Ausschnitt eines vertikalen Schnitts durch das Fadenliefergerät im Bereich eines Sperrelementes eines Auslauffühlers eingezeichnet ist;
Figur 3a eine vereinfachte Vergrößerung des Ausschnittes der Figur 2 mit dem Sperrelement und einem als Federdraht ausgebildeten Federelement in einer Betriebsposition, wobei Teile des Auslauffühlers weggelassen sind;
Figur 3b ein der Figur 3a entsprechender Ausschnitt in einer Zwischenposition;
Figur 3c ein der Figur 3a entsprechender Ausschnitt in einer Sperrposition;
Figur 4a ein vergrößerter und weiter vereinfachter Ausschnitt der Figur 3a;
Figur 4b eine vergrößerte und vereinfachte Sicht von unten mit dem Sperrelement und dem Federdraht;
Figur 4c eine vergrößerte und vereinfachte perspektivische Sicht mit dem Sperrelement und dem Federdraht; und
Figuren 5a, 5b, 5c Ansichten des Federdrahtes, die dessen Lage in den Figuren 4a, 4b, 4c entsprechen.

In den Figuren 1 und 2 ist ein Fadenliefergerät 1 zur Zufuhr eines Fadens F in einer Textilmaschine dargestellt. Das Fadenliefergerät 1 weist eine Trageinheit 2 mit einer Befestigungsklemme 3 auf. Das Fadenliefergerät 1 ist mit einem Fadenlieferrad 4 versehen, das an einem unteren Ende einer sich durch die Trageinheit 2 erstreckenden und in der Trageinheit gelagerten

Welle 5 angeordnet ist. Auf der Welle 5 sind mindestens eine Riemenscheibe 6, in diesem Beispiel zwei Riemenscheiben 6, und eine Schaltkupplung mit einer Handhabe 7 angeordnet.

Im Verlauf des Fadens F vor dem Fadenlieferrad 4 sind eine Einlauföse 8, ein Knotenfänger 9, eine Fadenbremse 10 und ein Einlauffühler 11 an der Trageinheit 2 angeordnet.

Die Trageinheit 2 umfasst einen Tragarm 12 und ein Gehäuse mit einem ersten Gehäuseteil 13 und einem zweiten Gehäuseteil 14.

Im Verlauf des Fadens F nach dem Fadenlieferrad 4 sind ein erstes Fadenleitelement und ein zweites Fadenleitelement angeordnet. Die Fadenleitelemente sind dazu ausgebildet, den von dem Fadenlieferrad gelieferten Faden F zu führen. Das erste Fadenleitelement hinter dem Fadenlieferrad 4 wird im Folgenden Abzugselement 20 und das zweite folgende Fadenleitelement Auslaufelement 21 genannt.

Das Fadenliefergerät 1 ist mit einem Auslauffühler 22 versehen, der an der Trageinheit 2 um eine Drehachse drehbar gelagert ist. Der Auslauffühler 22 ist dazu ausgebildet, von einer Betriebsposition, in der der Auslauffühler 22 von dem Faden F gehalten ist, in eine Schaltposition zu schwenken.

Der Auslauffühler 22 weist zwei Schenkel 23, 24, die an ihrem einen Ende, im Folgenden Lagerende, mit abgewinkelten Abschnitten 23a, 24a versehen sind. Der Auslauffühler 22 ist mit den abgewinkelten Abschnitten 23a, 24a mit Hilfe eines Lagerblechs L an der Trageinheit 2 gelagert.

Die Schenkel 23, 24 des Auslauffühlers 22 sind an ihrem Lagerende über ihre Abschnitte 23a, 24a und einen in etwa zylindrischen, sich entlang der Drehachse A erstreckenden Kunststoffkörper 25 miteinander verbunden. Die Schenkel 23, 24 sind an ihrem dem Lagerende entgegengesetzten Ende durch ein als Steg 26 ausgebildetes Fadenleitelement miteinander verbunden. Der Steg 26 ist mit einer Keramikschicht oder mit einem Keramikröhrchen versehen.

Der Kunststoffkörper 25 weist ein Sperrelement 27 auf. Das Sperrelement 27 umfasst einen zylindrischen Mantel 28, der in einem bestimmten Umfangsbereich als ein Vorsprung 29 ausgebildet ist. Der Vorsprung 29 weist an seinem äußeren Ende eine Spitze auf, die oben durch eine schräge obere Fläche 29a und daran in leicht spitzem Winkel anschließend, unten durch eine schräge untere Fläche 29b gebildet ist. Bezüglich eines Radialstrahls zur Spitze des Sperrelementes 27 ist die obere Fläche 29a flacher und länger als die untere Fläche 29b.

Das Fadenliefergerät 1 weist ein als Anschlagelement ausgebildetes Federelement auf, das, in diesem Beispiel, die Bewegung des Sperrelementes 27 und damit die Bewegung des Auslauffühlers 22 neben der Betriebsposition begrenzt.

Das Federelement ist als ein Federdraht 30 ausgebildet, dessen erstes Ende an der Trageinheit 2 fixiert ist und dessen zweites Ende in der Betriebsposition in Bewegungsrichtung des Sperrelementes 27 vor dem Sperrelement 27 angeordnet ist.

Figur 3a zeigt eine Anordnung des Federdrahtes 30 zu dem Sperrelement 27 des Auslauffühlers 22 in Betriebsposition. Figur 3b zeigt eine Anordnung des Federdrahtes 30 zu dem Sperrelement 27 auf dem Weg des Auslauffühlers 22 in die Sperrposition und Figur 3c die Anordnung in der Sperrposition.

Die Figur 4a zeigt einen vergrößerten und weiter vereinfachten Ausschnitt der Figur 3a. Figur 4b zeigt eine vergrößerte und vereinfachte Sicht von unten mit dem Sperrelement 27 und dem Federdraht 30. Figur 4c zeigt eine vergrößerte und vereinfachte perspektivische Sicht mit dem Sperrelement 27 und dem Federdraht 30.

Figuren 5a, 5b, 5c sind Ansichten des Federdrahtes 30, die dessen Lage in den Figuren 4a, 4b, 4c entsprechen.

Der Federdraht 30 weist in etwa die Form eines Us mit einem ersten Schenkelabschnitt 31, einem Mittelabschnitt und einem zweiten Schenkelabschnitt 32 auf.

Der erste Schenkelabschnitt 31 ist mit dem ersten Ende des Federdrahtes 30 an der Trageinheit 2 fixiert. Das erste Ende des Federdrahtes 30, und damit des ersten Schenkelabschnitts 31, ist als ein zu dem zweiten Schenkelabschnitt 32 hin abgewinkelter Halteabschnitt 31a ausgebildet.

Der zweite Schenkelabschnitt 32 ist mit dem zweiten Ende des Federdrahtes 30 unter Vorspannung an der Trageinheit 2 angeordnet. Das zweite Ende des Federdrahtes 30, und damit des zweiten Schenkelabschnitts 32, ist als ein in etwa parallel zum Mittelabschnitt abgewinkelter Kontaktabschnitt 32a ausgebildet. Der Halteabschnitt 31a erstreckt sich in etwa parallel zum Kontaktabschnitt 32a.

Figur 3a zeigt den Federdraht 30 und das Sperrelement 27 im Betrieb, d. h. in diesem Beispiel in Betriebsposition. Der Kontaktabschnitt 32a des Federdrahtes 30 ist im Betrieb in Bewegungsrichtung des Sperrelementes 27 vor der Spitze des Sperrelementes 27 angeordnet. Insbesondere ist der Kontaktabschnitt 32a des Federdrahtes 32 im Betrieb, wie in Figur 3a zu sehen, oberhalb der oberen Fläche 29a des Vorsprungs 29 des Sperrelementes 27 angeordnet.

Im Einbau erstrecken sich die beiden Schenkelabschnitte 31, 32 in etwa horizontal. Dabei verläuft der zweite Schenkelabschnitt 32 in einem kleinen Winkel nach unten. Er ist durch die Trageinheit, insbesondere das Gehäuseteil 14, leicht vorgespannt.

Der Mittelabschnitt weist zwei Verbindungsabschnitte 33a, 33b auf. Der Verbindungsabschnitt 33b erstreckt sich ausgehend von dem Schenkelabschnitt 31 in etwa vertikal und der Verbindungsabschnitt 33a daran anschließend in etwa horizontal. Der Schenkelabschnitt 32 schließt an den Verbindungsabschnitt 33a an.

Das Federelement ist mit seinem ersten Ende zwischen dem Lagerblech L und dem ersten Gehäuseteil 13 der Trageinheit 2 arretiert. In diesem Beispiel ist der Federdraht 30 zwischen dem ersten Gehäuseteil 13 und dem zweiten Gehäuseteil 14 geführt und mit seinem ersten Schenkel 31 arretiert. Die Führung zwischen dem ersten und zweiten Gehäuseteil 13, 14 bildet einen kleinen Raum B, der eine kleine Bewegung des zweiten Schenkelabschnitts 32 in horizontaler Richtung ermöglicht. Der zweite Schenkelabschnitt 32 ist unter Vorspannung auf dem zweiten Gehäuseteil 14 abgestützt.

Bei einer Bewegung des Sperrelementes 27 von der Betriebsposition in die Sperrposition befindet sich das Federelement, d. h. der Kontaktabschnitt 32a des Federdrahtes 30, in Bewegungsrichtung des Sperrelementes 27 zunächst vor dem Sperrelement 27. Während der Bewegung gleitet das Federelement 30 um das Sperrelement 27 und befindet sich in Sperrposition hinter dem Sperrelement 27.

Bei der in den Figuren 2, 3a, 4a - 4c dargestellten Anordnung befindet sich der Federdraht 30 im Betrieb, d. h. in Betriebsposition, über dem Sperrelement 27. Dabei ist das Sperrelement 27 mit seinem Vorsprung 29, und zwar mit der oberen Fläche 29a, unter dem Kontaktabschnitt 32a des Federdrahtes 30 angeordnet.

Bei Bewegung des Auslauffühlers 22, und damit des Sperrelementes 27, von Hand gegen die Federkraft des Federdrahtes 30 wird der Vorsprung 29 gegen den Kontaktabschnitt 32A gedrückt. Der Federdraht 30 wird elastisch verformt, der Kontaktabschnitt 32a biegt sich soweit nach oben, bis der Kontaktabschnitt 32a des Federdrahtes hinter das Sperrelement 27, d. h. über die Fläche 29a des Vorsprungs 29 des Sperrelements 27 an die Fläche 29b, gleitet.

Bei Bewegung des Auslauffühlers 22, und damit des Sperrelementes 27, von Hand in entgegengesetzte Richtung wird der Federdraht 30 wieder elastisch verformt. Der Kontaktabschnitt 32a des Federdrahtes 30 wird durch die untere Fläche 29b des Vorsprungs 29 horizontal seitlich in den Raum B gedrückt und gleitet wieder über das Sperrelement 27.

Das Sperrelement 27 des Auslauffühlers 22 ist bezüglich des Auslaufelementes 21 so angeordnet, dass bei Bewegung des Auslauffühlers 22 von Hand in die Sperrposition das Auslaufblech 27 zunächst durch den Auslauffühler 22 elastisch verformt wird, bevor das Federelement 30 hinter das Sperrelement 27 gleitet.

Durch den Bediener, der den Auslauffühler 22 von der Betriebsposition in Sperrposition bewegt, wird zunächst eine Gegenkraft gegen das als Anschlagelement ausgebildete Federelement, d. h. den Federdraht 30, aufgebracht. Anschließend ist eine größere Gegenkraft gegen das als zusätzliches Anschlagelement ausgebildete Auslaufelement 21 zu überwinden. Während das Federelement, der Federdraht 30, um das Sperrelement 27 herum gleitet, bewegt sich der Auslauffühler 22 ein wenig zurück.

### Bezugszeichenliste

- 1: Fadenliefergerät 32 zweiter Schenkelabschnitt
- 2: Trageinheit 32a Kontaktabschnitt
- 3: Befestigungsklemme 33a Verbindungsabschnitt
- 4: Fadenlieferrad 33b Verbindungsabschnitt
- 5: Welle A Drehachse des Auslauffühlers
- 6: Riemenscheibe F Faden
- 7: Handhabe L Lagerblech
- 8: Einlauföse B Raum
- 9: Knotenfänger
- 10: Fadenbremse
- 11: Einlauffühler
- 12: Tragarm
- 13: erstes Gehäuseteil
- 14: zweites Gehäuseteil

- 20: Abzugselement
- 21: Auslaufelement
- 22: Auslauffühler
- 23: Schenkel
- 23a: abgewinkelter Abschnitt
- 24: Schenkel
- 24a: abgewinkelter Abschnitt
- 25: Kunststoffkörper
- 26: Steg
- 27: Sperrelement
- 28: zylindrischer Mantel
- 29: Vorsprung
- 29a: oberer Fläche
- 29b: unterer Fläche

- 30: Federdraht
- 31: erster Schenkelabschnitt
- 31a: Halteabschnitt

## Patentansprüche

1. Fadenliefergerät (1) zur Zufuhr eines Fadens (F) zu einer Textilmaschine, mit einer Trageinheit (2), mit einem Fadenlieferrad (3), mit mindestens einem Fadenleitmittel das dazu ausgebildet ist, den von dem Fadenlieferrad (3) gelieferten Faden (F) zu führen, und
mit mindestens einem als Auslauffühler (22) ausgebildeten Fadenfühlhebel, der an der Trageinheit (2) drehbar gelagert ist, und dazu ausgebildet ist, von einer Betriebsposition, in der der Auslauffühler (22) von dem Faden (F) gehalten ist, in eine Schaltposition zu schwenken,
mit einem als Anschlagelement ausgebildetes Federelement und einer Sperrvorrichtung, die an der Trageinheit (2) angeordnet sind,
wobei eine Bewegung des Auslauffühlers (22) in oder neben der Betriebsposition oder in oder neben der Schaltposition durch das Federelement begrenzt ist, und wobei der Auslauffühler (22) durch die Sperrvorrichtung arretierbar ist, **dadurch gekennzeichnet, dass**
das Federelement dazu ausgebildet ist, mit einem Sperrelement (27) des Auslauffühlers (22) die Sperrvorrichtung zu bilden, wobei das Sperrelement (27) an dem Auslauffühler (22) im Bereich seiner Lagerung angeordnet ist, und wobei das Federelement an einem Ende an der Trageinheit (2) fixiert ist, und im Betrieb, d.h. in der Betriebsposition oder in der Schaltposition, mit seinem anderen Ende vor dem Sperrelement (27) angeordnet ist,
wobei das Federelement dazu ausgebildet ist, sich bei der Bewegung des Auslauffühlers (22) von Hand in eine Sperrposition, die neben der Betriebsposition oder neben der Schaltposition vorgesehen ist, durch das Sperrelement (27) elastisch zu verformen und hinter das Sperrelement (27) zu gleiten.

2. Fadenliefergerät (1) nach Anspruch 1, **dadurch gekennzeichnet, dass** das Federelement als ein Federdraht (30) ausgebildet ist, dessen erstes Ende an der Trageinheit (2) fixiert ist und dessen zweites Ende in Betrieb, d.h. in der Betriebsposition oder in der Schaltposition, vor dem Sperrelement (27) angeordnet ist.

3. Fadenliefergerät (1) nach Anspruch 2, **dadurch gekennzeichnet, dass** der Federdraht (30) in etwa die Form eines Us mit einem ersten Schenkelabschnitt (31), einem Mittelabschnitt und einem zweiten Schenkelabschnitt (32) aufweist, wobei der erste Schenkelabschnitt (31) mit dem ersten Ende an der Trageinheit (2) fixiert ist und der zweite Schenkelabschnitt (32) mit dem zweiten Ende unter Vorspannung an der Trageinheit (2) angeordnet ist, wobei das zweite Ende einen in etwa parallel zum Mittelabschnitt abgewinkelten Kontaktabschnitt (32a) aufweist, der in Betrieb vor der Spitze des Sperrelementes (27) angeordnet ist.

4. Fadenliefergerät (1) nach Anspruch 3, **dadurch gekennzeichnet, dass** sich die beiden Schenkelabschnitte (31, 32) im Einbau in etwa horizontal erstrecken und der Mittelabschnitt zwei Verbindungsabschnitte (33a, 33b) aufweist, wobei sich ein Verbindungsabschnitt (33a, 33b) ausgehend von einem der beiden Schenkelabschnitte (31, 32) in etwa vertikal erstreckt und wobei sich der andere Verbindungsabschnitt (33a, 33b) in etwa horizontal erstreckt.

5. Fadenliefergerät (1) nach Anspruch 4, **dadurch gekennzeichnet, dass** der zweite Schenkelabschnitt (32) in horizontaler Richtung verschiebbar angeordnet ist.

6. Fadenliefergerät (1) nach einem der Ansprüche 1 bis 5, **dadurch gekennzeichnet, dass** der Auslauffühler (22) zwei Schenkel (23, 24) aufweist, die an ihrem einen Ende abgewinkelte Abschnitte (23a, 24a) aufweisen, die an der Trageinheit (2) gelagert sind und die durch einen in etwa zylindrischen, sich entlang der Drehachse (A) erstreckenden Kunststoffkörper (25) verbunden sind, wobei die Schenkel (23, 24) an ihren der Lagerung entgegengesetzten Enden durch ein als Steg (26) ausgebildetes Fadenleitelement verbunden sind, und wobei das Sperrelement (27) als ein Vorsprung (29), z.B. eine Nase oder ein Nocken, an dem Kunststoffkörper (25) ausgebildet ist.

7. Fadenliefergerät (1) nach einem der Ansprüche 1 bis 6,
wobei ein zusätzliches Anschlagelement vorgesehen ist, das durch ein als Auslaufelement (21) ausgebildetes Fadenleitelement gebildet ist und das in Fadenlaufrichtung hinter dem Auslauffühler (22) angeordnet ist, **dadurch gekennzeichnet, dass** die Sperrposition neben der Betriebsposition (I) vorgesehen ist, und das Sperrelement (27) des Auslauffühlers (22) bezüglich des Auslaufelementes (21) so angeordnet ist, dass bei Bewegung des Auslauffühlers (22) in die Sperrposition das Auslaufelement (21) zunächst durch den Auslauffühler (22) elastisch verformt wird, bevor das Federelement hinter das Sperrelement (27) gleitet.

## Claims

1. Thread feeding device (1) for feeding a thread (F) to a textile machine, with a support unit (2), with a thread feed wheel (3), with at least one thread guiding means which is designed to guide the thread (F) fed by the thread feeding wheel (3), and
with at least one thread sensing lever designed as an outlet sensor (22), which is rotatably mounted on the support unit (2) and is designed to pivot from an operating position, in which the outlet sensor (22) is held by the thread (F), into a switching position,
with a spring element designed as a stop element and a locking unit, which are arranged on the support unit (2),
wherein a movement of the outlet sensor (22) in or next to the operating position or in or next to the switching position is limited by the spring element, and wherein the outlet sensor (22) can be locked by the locking unit, **characterized in that**
the spring element is designed to form the locking unit with a locking element (27) of the outlet sensor (22), wherein the locking element (27) is arranged on the outlet sensor (22) in the region of its mounting, and wherein the spring element is fixed at one end to the support unit (2), and in operation, i.e. in the operating position or in the switching position, is arranged with its other end in front of the locking element (27),
wherein the spring element is designed to be elastically deformed by the locking element (27) and to slide behind the locking element (27) when the outlet sensor (22) is moved by hand into a locking position, which is provided next to the operating position or next to the switching position.

2. Thread feeding device (1) according to claim 1, **characterized in that** the spring element is designed as a spring wire (30), the first end of which is fixed to the support unit (2) and the second end of which is arranged in front of the locking element (27) in operation, i.e. in the operating position or in the switching position.

3. Thread feeding device (1) according to claim 2, **characterized in that** the spring wire (30) has approximately the shape of a U with a first leg section (31), a middle section and a second leg section (32), the first leg section (31) is fixed with the first end to the support unit (2) and the second leg section (32) is arranged with the second end under pretension on the support unit (2), wherein the second end has a contact section (32a) which is bent approximately parallel to the middle section and which, in operation, is arranged in front of the tip of the locking element (27).

4. Thread feeding device (1) according to claim 3, **characterized in that** the two leg sections (31, 32) extend approximately horizontally when installed and the central section has two connecting sections (33a, 33b), wherein one connecting section (33a, 33b) extends approximately vertically starting from one of the two leg sections (31, 32) and wherein the other connecting section (33a, 33b) extends approximately horizontally.

5. Thread feeding device (1) according to claim 4, **characterized in that** the second leg section (32) is arranged to be displaceable in the horizontal direction.

6. Thread feeding device (1) according to one of claims 1 to 5, **characterized in that** the outlet sensor (22) has two legs (23, 24) which have angled sections (23a, 24a) at one of their ends, which are mounted on the support unit (2) and which are connected by an approximately cylindrical plastic body (25) extending along the axis of rotation (A), the legs (23, 24) being connected at their ends opposite the mounting by a thread guiding element (25) formed as a web (26), and wherein the locking element (27) is formed on the plastic body (25) as a projection (29), e.g. a nose or a cam.

7. Thread feeding device (1) according to one of claims 1 to 6,
wherein an additional stop element is provided, which is formed by a thread guiding element designed as an outlet element (21) and which is arranged downstream of the outlet sensor (22) in the thread running direction, **characterized in that** the locking position is provided next to the operating position (I), and the locking element (27) of the outlet sensor (22) is arranged with respect to the outlet element (21) in such a way that when the outlet sensor (22) moves into the locking position, the outlet element (21) is first elastically deformed by the outlet sensor (22) before the spring element slides behind the locking element (27).

## Revendications

1. Dispositif de fourniture de fil (1) pour l'amenée d'un fil (F) à une machine textile, avec une unité de support (2), avec une roue de fourniture de fil (3), avec au moins un moyen de guidage de fil qui est conçu pour guider le fil (F) fourni par la roue de fourniture de fil (3), et
avec au moins un levier de détection de fil conçu comme sonde de sortie (22),
qui est monté à rotation sur l'unité de support (2) et qui est conçu pour pivoter d'une position de fonctionnement, dans laquelle la sonde de sortie (22) est maintenue par le fil (F), dans une position de commutation,
avec un élément de ressort conçu comme un élément de butée et un dispositif de blocage, qui sont disposés sur l'unité de support (2),
un mouvement de la sonde de sortie (22) dans ou à côté de la position de fonctionnement ou dans ou à côté de la position de commutation étant limité par l'élément de ressort, et la sonde de sortie (22) pouvant être bloquée par le dispositif de blocage, **caractérisé en ce que**
l'élément de ressort est conçu pour former le dispositif de blocage avec un élément de blocage (27) de la sonde de sortie (22), l'élément de blocage (27) étant disposé sur la sonde de sortie (22) dans la zone de son logement, et l'élément de ressort étant fixé à une extrémité sur l'unité de support (2), et étant disposé en fonctionnement, c'est-à-dire dans la position de fonctionnement ou dans la position de commutation, avec son autre extrémité devant l'élément de blocage (27),
l'élément de ressort étant conçu pour se déformer élastiquement par l'élément de blocage (27) lors du déplacement manuel de la sonde de sortie (22) dans une position de blocage prévue à côté de la position de fonctionnement ou à côté de la position de commutation, et pour glisser derrière l'élément de blocage (27).

2. Dispositif de fourniture de fil (1) selon la revendication 1, **caractérisé en ce que**
l'élément de ressort est conçu comme un fil à ressort (30) dont la première extrémité est fixée à l'unité de support (2) et dont la deuxième extrémité est disposée en fonctionnement, c'est-à-dire dans la position fonctionnement ou dans la position de commutation, devant l'élément de blocage (27).

3. Dispositif de fourniture de fil (1) selon la revendication 2, **caractérisé en ce que**
le fil à ressort (30) présente approximativement la forme d'un U avec une première section de branche (31), une section médiane et une deuxième section de branche (32), la première section de branche (31) étant fixée par la première extrémité à l'unité de support (2) et la deuxième section de branche (32) étant disposée par la deuxième extrémité sous précontrainte sur l'unité de support (2), la deuxième extrémité présentant une section de contact (32a) coudée approximativement parallèlement à la section médiane, qui est disposée en fonctionnement devant la pointe de l'élément de blocage (27).

4. Dispositif de fourniture de fil (1) selon la revendication 3, **caractérisé en ce que** les deux sections de branche (31, 32) s'étendent à peu près horizontalement lors du montage et la section médiane présente deux sections de liaison (33a, 33b), une section de liaison (33a, 33b) s'étendant à peu près verticalement à partir d'une des deux sections de branche (31, 32) et l'autre section de liaison (33a, 33b) s'étendant à peu près horizontalement.

5. Dispositif de fourniture de fil (1) selon la revendication 4, **caractérisé en ce que** la deuxième section de branche (32) est disposée de manière à pouvoir être déplacée dans la direction horizontale.

6. Dispositif de fourniture de fil (1) selon l'une des revendications 1 à 5, **caractérisé en ce que** la sonde de sortie (22) présente deux branches (23, 24) qui comportent à l'une de leurs extrémités des sections coudées (23a, 24a) qui sont logées sur l'unité de support (2) et qui sont reliées par un, corps en matière plastique (25) à peu près cylindrique s'étendant le long de l'axe de rotation (A), les branches (23, 24) étant reliées à leurs extrémités opposées au logement par un élément de guidage de fil réalisé sous forme d'entretoise (26), et l'élément de blocage (27) étant réalisé sous forme de saillie (29), par exemple un ergot ou une came, sur le corps en matière plastique (25).

7. Dispositif de fourniture de fil (1) selon l'une des revendications 1 à 6, un élément de butée supplémentaire étant prévu, qui est formé par un élément de guidage de fil conçu comme un élément de sortie (21) et qui est disposé derrière la sonde de sortie (22) dans le sens de défilement du fil, **caractérisé en ce que** la position de blocage est prévue à côté de la position de fonctionnement (I), et l'élément de blocage (27) de la sonde de sortie (22) est disposé par rapport à l'élément de sortie (21) de telle sorte que, lors du déplacement de la sonde de sortie (22) dans la position de blocage, l'élément de sortie (21) est d'abord déformé élastiquement par la sonde de sortie (22) avant que l'élément à ressort ne glisse derrière l'élément de blocage (27).
